# DEMANDE DE BREVET EUROPEEN

(11) **EP 0 337 886 A1**
(43) Date de publication de la demande: **18.10.1989**
(21) Numéro de dépôt: 89401018.0
(22) Date de dépôt: 13.04.1989
(51) Int. Cl.: E05B 65/16

(54) **Dispositif antivol pour portes de véhicules ou de conteneurs**

(30) Priorité: 15.04.1988 FR 8804989; 22.03.1989 FR 8903729
(71) Demandeur: Zivanovic, Milovoye, F-92300 Levallois (FR)
(72) Inventeur: Zivanovic, Milovoye, F-92300 Levallois (FR)
(74) Mandataire: Maureau, Pierre (FR)

(57) **Abrégé**

Ce dispositif se compose essentiellement de :
- une plaque de base (13) solidaire du châssis (7) du véhicule et portant, d'une part, l'un ou l'autre des deux éléments essentiels d'une serrure, à savoir sa gâche (16) ou son pène (25), et d'autre part, un axe d'articulation,
- et un bras de fermeture (18) dont l'une des extrémités est articulée par cet axe à la plaque de base (13) et dont l'autre extrémité porte l'autre élément de la serrure (16, 17), à savoir son pène (25) ou sa gâche (16), cette plaque (13) et ce bras (18) délimitant, en position de fermeture du dispositif, un espace parallèlépipédique aplati qui sert au logement et à l'immobilisation des extrémités inférieures (8, 9) coudées de la ou des tiges de fermeture (3, 4) de la ou des portes (1, 2) du véhicule.

## Description

La présente invention se rapporte à un dispositif anti-vol tendant à rendre inviolables les dispositifs de fermeture des véhicules, tels que camions, camionnettes, semi-remorques et, de façon plus générale, de tous conteneurs.

Les portes arrière des camions et les portes des conteneurs sont, dans leur forme la plus répandue, des portes à deux vantaux. Le maintien de chaque vantail en position de fermeture de la porte est assuré par la coopération d'une tige ou crémone solidaire de ce vantail et de doigts de retenue solidaires du châssis du camion ou du conteneur. Cette tige, qui est généralement verticale, peut tourner autour de son axe longitudinal sous l'action d'une poignée de manoeuvre prévue à cet effet; son extrémité inférieure est recourbée à angle droit, et la branche horizontale qui en résulte est conformée pour s'engager entre les doigts de retenue précités solidaires de la partie basse du châssis. Ces dispositifs de retenue ne sont pas inviolables, et leur verrouillage est généralement réalisé au moyen d'un ou plusieurs cadenas qui sont malheureusement aisés à fracturer.

L'invention vise à remédier à cet inconvénient, et prévoit à cet effet un dispositif de blocage en rotation de la tige de fermeture. Ce dispositif est constitué, en combinaison, par :
- une plaque de base solidaire du châssis du véhicule et portant, d'une part, l'un ou l'autre des deux éléments essentiels d'une serrure, à savoir, sa gâche ou son pène, et d'autre part, un axe d'articulation,
- et un bras de fermeture dont l'une des extrémités est articulée par cet axe à la plaque de base et dont l'autre extrémité porte l'autre élément de la serrure, à savoir son pène ou sa gâche, cette plaque et ce bras délimitant, en position de fermeture du dispositif, un espace parallélépipédique aplati qui sert au logement et à l'immobilisation des extrémités inférieures coudées de la ou des tiges de fermeture de la ou des portes du véhicule.

Suivant que la ou les portes sont ouvrantes par débattement dans un plan horizontal (portes à un vantail ou à deux vantaux) ou qu'elles sont ouvrantes par débattement dans un plan vertical (portes abattantes), l'axe d'articulation du bras de fermeture sur la plaque de base est vertical ou horizontal.

C'est ainsi que, dans une forme d'exécution dans le cas d'un dispositif destiné à des portes à deux vantaux à débattement dans un plan horizontal, la plaque de base et le bras de fermeture occupent des positions essentiellement horizontales et sont reliés par un axe vertical traversant des paliers verticaux prévus à l'une des extrémités de la plaque de base et du bras de fermeture.

Dans une autre forme d'exécution destinée plus particulièrement, mais non exclusivement, à ces mêmes portes à deux vantaux, le bras de fermeture est articulé par toute sa longueur autour d'un axe horizontal sur le bord inférieur de la plaque de base solidaire du châssis, les moyens de verrouillage du bras par rapport à la plaque de base étant prévus respectivement sur l'un et l'autre de ces deux organes en vue de la fermeture du dispositif antivol.

Ces moyens de verrouillage sont, d'une part, la serrure avec son pène et d'autre part,la gâche. La serrure est avantageusement portée par le bras de fermeture, la gâche étant alors aménagée sur la plaque de base. Dans une variante inverse, la serrure est portée par la plaque de base, et la gâche est aménagée sur le bras de fermeture.

D'autres caractéristiques de l'invention ressortiront de la description ci-après, en référence au dessin schématique annexé représentant, à titre d'exemples non limitatifs, deux formes d'exécution de ce dispositif de fermeture antivol:
Figure 1 est une vue partielle simplifiée de l'arrière d'un camion muni de ce dispositif antivol,
Figure 2 est une vue en perspective éclatée de ce dispositif dans le cas d'une première forme d'exécution,
Figure 3 en est une vue de face en position de verrouillage des tiges de fermeture,
Figure 4 en est une vue de dessus du dispositif dans la même position,
Figures 5 et 6 sont des vues en perspective respectivement en position d'ouverture et en position de fermeture, dans le cas d'une deuxième forme d'exécution,
Figures 7 et 8 en sont des vues en coupe verticale suivant VII-VII et VIII-VIII de figure 9,
Figure 9 en est une vue en plan par dessus en position de fermeture.

En se reportant à la figure 1, un camion est équipé d'une porte arrière à deux vantaux 1 et 2. Sur chacun d'eux est montée une tige verticale de fermeture, respectivement 3 et 4, dont la rotation est commandée par une poignée, respectivement 5 et 6.

L'extrémité inférieure de chaque tige rotative 3,4 est située au niveau de la partie basse 7 du châssis arrière du camion, et est recourbée à l'horizontale. Les branches inférieures horizontales 8,9 des tiges 3,4 sont conformées pour s'engager entre des doigts de retenue, respectivement 10 et 11, qui sont solidaires du châssis 7.

En l'absence de dispositif de verrouillage, il suffit de manoeuvrer les poignées 5,6 pour entraîner la rotation des tiges 3,4 autour de leur axe longitudinal respectif de sorte que les branches 8,9 se dégagent des paires de doigts respectifs 10,11 et que la porte peut être ouverte. C'est cette rotation qui est rendue impossible par le dispositif de verrouillage 12 qui fait l'objet de l'invention et est ci-après décrit dans deux formes d'exécution.

En référence aux figures 2 à 4, représentant la première forme, le dispositif se compose d'une plaque de base 13 allongée dans le sens horizontal, qui est fixée au milieu de la partie arrière basse 7 du châssis au moyen de vis 14. Cette plaque l3possède un évidement supérieur 15 de dimensions suffisantes pour laisser la place nécessaire aux doigts de retenue 10,11 et aux branches correspondantes 8,9 des deux tiges 3 et 4 (figure 3).

Une des extrémités de la plaque 13 porte la gâche 16 d'un verrou 17 qui est lui-même porté par l'extrémité libre d'un bras horizontal 18 dont l'autre extrémité 19 est articulée sur l'extrémité 20 de la plaque 13 qui est opposée à celle portant la gâche 16. L'articulation est inviolable, et elle est constituée d'une charnière dont deux paliers 21 sont portés par l'extrémité 20 de la plaque 13, et dont deux autres paliers 22 sont aménagés dans l'extrémité correspondante 19 du bras 18. Les gonds de cette charnière sont constitués par des doigts 23 montés sur ressorts et coopérant avec des cavités correspondantes de l'autre partie de la charnière. La serrure 17 est munie d'un orifice 24 pour une clef de manoeuvre, ainsi que d'un pène constitué par deux tiges 25.

Comme le montre le dessin, lorsque le bras 18 vient en appui contre la plaque 13 et qu'en conséquence le pène 25 du verrou 17 se trouve en face des orifices correspondants de la gâche 16, et lorsque par ailleurs les deux tiges 3 et 4 sont tournées (figures 1,3 et 4) en position de fermeture de la porte, les extrémités coudées 8,9 de ces tiges, sont emprisonnées par ce bras 18, empêchant ainsi, lorsque la serrure 17 est fermée (position des figures 3 et 4), la rotation des tiges 3 et 4.

La manoeuvre de ce dispositif en vue du verrouillage des deux portes 1,2 du camion est extremêment simple. Les deux portes étant poussées en position de fermeture, et le bras articulé 18 étant ouvert à environ 90 degrés par rapport à la plaque de base 13, les poignées 5 et 6 sont tout d'abord manoeuvrées afin d'entraîner, par rotation des tiges correspondantes 3 et 4, le coincement des branches horizontales 8 et 9 entre les paires de doigts correspondants 10 et 11. Le bras articulé 18 est alors poussé contre la plaque de base 13, et la serrure 17 est alors fermée, de sorte que ses pènes 25 pénètrent dans les orifices correspondants de la gâche 16. La position obtenue est celle représentée aux figures 3 et 4; les branches 8 et 9 des tiges 3 et 4 étant bloquées en position entre le bras 18 et la plaque 13, les deux portes 1 et 2 du camion sont verrouillées en position de fermeture.

Pour déverrouiller, il suffit d'ouvrir la serrure 17 et de tourner le bras 18 dans le sens horaire afin de libérer les branches horizontales 8,9 des tiges 3,4.

Dans le cas de la deuxième forme d'exécution représentée aux figures 5 à 9, 26 et 27 désignent respectivement et de façon générale la plaque de base fixée sur le châssis du véhicule, et le bras de fermeture articulé sur cette plaque de base.

La plaque de base 26 comporte un fond 28 qui est évidé dans sa partie supérieure centrale et qui se prolonge latéralement par deux joues 29. L'une de ces joues est agencée pour constituer une gâche 30.

Le bras de fermeture 27 comporte lui-même un fond 31 qui présente deux ailes longitudinales 32a et 32b, dont celle 32a est munie de trois prolongements 33, et ces deux ailes 32a, 32b sont reliées à l'une de leurs extrémités par une joue latérale 32c. Une serrure 34 est fixée sur le fond 31 entre les ailes 32a, 32b à leur autre extrémité. Cette serrure 34 fait saillie à l'extérieur du fond 31 du bras de fermeture 27 grâce à une ouverture aménagée dans ce fond.

Le fond 28 de la plaque de base 26 et l'aile 32b du fond 31 du bras de fermeture 27 sont munis de paliers complémentaires 35,36 traversés par des axes 37 permettant l'articulation du bras de fermeture 27 sur la plaque de base 26 autour d'un axe général horizontal.

Lorsque le dispositif antivol est dans sa position de fermeture représentée aux figures 6 , 7 et 8 , le bras 27 est rabattu dans et contre la plaque de base 26; et la fermeture du dispositif est réalisée par pénétration du pène 34a de la serrure 34 dans la gâche 30. Dans cette position de fermeture les deux prolongements latéraux 33 du bras de fermeture 27 sont en appui contre le fond 28 de la plaque de base 26, tandis que le prolongement central 33 affleure la partie arrière fixe 40 du véhicule, dont sont solidaires deux paires de doigts 41 qui débordent à l'intérieur de l'espace délimité par la plaque de base 26.

Au dessin, 38 désigne les deux tiges de crémones qui sont portées par les deux portes du véhicule et dont les extrémités inférieures coudées 39 se trouvent engagées entre les doigts fixes 41 lorsque le dispositif antivol est en position de fermeture. Dans cette position, toute ouverture des portes du véhicule est rendue impossible, car le bras de fermeture 27, verrouillé par son pène 34a dans la gâche 30 de la plaque de base, rend impossible toute rotation des tiges de crémones 38 dont les extrémités coudées 39 sont retenues latéralement par le bras de fermeture 27.

Pour éviter tout risque d'effraction par déformation volontaire du bras de fermeture 27 à son extrémité opposée à la serrure 34, un moyen complémentaire est prévu. Il s'agit d'un doigt 43 qui est porté par la joue 32c du bras, est dirigé vers l'extérieur et pénètre dans une rainure 44 aménagée dans la face intérieure de la joue 29 de la plaque de base 26, concentriquement à l'axe d'articulation 37 du bras 27 sur la plaque 26. Il est toutefois à remarquer que les positions respectives du doigt 43 et de la lumière 44 sur les joues 32c et 29 pourraient être inversées, le doigt 43 étant alors porté par la joue 29 de la plaque de base 26, et la lumière 44 étant aménagée dans la joue 32c du bras de fermeture 27.

L'ouverture de la ou des portes du véhicule nécessite préalablement l'ouverture de ce bras 27. Cette ouverture est obtenue par manoeuvre de la serrure 34 dont le pène 34a doit se dégager de la gâche 30. Après ouverture de la serrure, le bras 27 peut ensuite être rabattu, le doigt 43 coulissant dans la lumière 44 jusqu'à buter contre son extrémité inférieure. Le dispositif se trouve alors dans la position représentée à la figure 1 dans laquelle il est possible de faire tourner les crémones 38 dont les extrémités inférieures coudées 39 ne sont plus retenues par le bras de fermeture 27.

La serrure 34 est d'un type quelconque; elle est avantageusement agencée pour être équipée d'une clef dite prisonnière, c'est-à-dire d'une clef ne pouvant être dégagée de la serrure que lorsque la serrure est en position de fermeture, ce qui rend impossible la perte de la clef lorsque la serrure est ouverte.

## Revendications

1. Dispositif antivol pour porte de véhicule ou de conteneur, dans laquelle le système de fermeture de chaque battant (1,2) comprend une tige (3,4) solidaire de ce battant et apte à tourner autour de son axe longitudinal sous l'action d'une poignée de manoeuvre (5,6), cette tige ayant une extrémité coudée (8,9) apte à coopérer en position de fermeture avec des doigts de retenue (10,11) solidaires du châssis (7) du véhicule ou du conteneur, caractérisé en ce qu'il est constitué, en combinaison, par :
- une plaque de base (13) solidaire du châssis (7) du véhicule et portant, d'autre part, l'un ou l'autre des deux éléments essentiels d'une serrure, à savoir sa gâche (16) ou son pène (25),et d'autre part, un axe d'articulation,
- et un bras de fermeture (18) dont l'une des extrémités est articulée par cet axe à la plaque de base (13), et dont l'autre extrémité porte l'autre élément de la serrure (16,17) à savoir son pène (25) ou sa gâche (16),cette plaque (13) et ce bras (18) délimitant, en position de fermeture du dispositif, un espace parallèlépipédique aplati qui sert au logement et à l'immobilisation des extrémités inférieures (8 et 9) coudées de la ou des tiges de fermetures (3,4) de la ou des portes (1 et 2) du véhicule.

2. Dispositif antivol selon la revendication 1, caractérisé en ce que la plaque de base (13) et le bras de fermeture (18) occupent des positions essentiellement horizontales et sont reliés par un axe vertical traversant des paliers verticaux (21) prévus à l'une des extrémités de la plaque de base (13) et du bras de fermeture (18).

3. Dispositif antivol selon la revendication 1, caractérisé en ce que le bras de fermeture (27) est articulé par toute sa longueur autour d'un axe horizontal (37) sur le bord inférieur de la plaque de base (26) solidaire du châssis, des moyens de verrouillage (30,34) du bras (27) par rapport à la plaque de base (26) étant prévus respectivement sur l'un et l'autre de ces deux organes en vue de la fermeture du dispositif antivol.

4. Dispositif antivol selon les revendications 1 et 3, caractérisé en ce qu'une serrure (34) est portée par le bras de fermeture (27), et la gâche (30) est aménagée sur la plaque de base (26).

5. Dispositif antivol selon les revendications 1 et 3, caractérisé en ce que la serrure (34) est portée par la plaque de base (26) et la gâche (30) est aménagée sur le bras de fermeture (27).

6. Dispositif antivol selon l'une quelconque des revendications 1 et 3 à 5, caractérisé en ce que la serrure (34) et la gâche (30) étant disposées à l'une des extrémités de la plaque de base (26) et du bras de fermeture (27), la plaque (26) et le bras (27) se terminent chacun à leur autre extrémité par une joue (29, 32c) et en ce que l'une de ces deux joues (29,32c) porte un doigt (43) qui est monté coulissant dans une lumière (44) aménagée dans l'autre joue, concentriquement à l'axe horizontal d'articulation du bras de fermeture (27) sur la plaque de base (26).
